# EUROPÄISCHE PATENTSCHRIFT

(11) **EP 1 920 195 B1**
(45) Veröffentlichungstag und Bekanntmachung des Hinweises auf die Patenterteilung: **22.06.2011**
(21) Anmeldenummer: 06764277.7
(22) Anmeldetag: 31.07.2006
(51) Int. Cl.: F24C 7/08

(54) **GARGERÄT MIT BERÜHRUNGSEMPFINDLICHEM STELLSTREIFEN**
COOKING APPLIANCE WITH TOUCH-SENSITIVE CONTROL STRIP
APPAREIL DE CUISSON EQUIPE D'UNE BANDE DE COMMANDE TACTILE

(30) Priorität: 25.08.2005 DE 102005040346
(43) Veröffentlichungstag der Anmeldung: 14.05.2008
(73) Patentinhaber: BSH Bosch und Siemens Hausgeräte GmbH, 81739 München (DE)
(72) Erfinder: MEINDL, Thomas, 83417 Kirchanschöring (DE); SCHUHBAECK, Peter, 83329 Otting (DE); WURNITSCH, Ernst, A-6382 Kirchdorf (AT)
(86) Internationale Anmeldenummer: PCT/EP2006/064864
(87) Internationale Veröffentlichungsnummer: WO 2007/023067

(56) Entgegenhaltungen:
- EP-A2- 1 273 851
- DE-A1- 19 645 907
- DE-A1- 19 903 300

## Beschreibung

Die Erfindung betrifft ein Gargerät gemäß dem Oberbegriff des Patentanspruches 1.

Eine solche Stelleinheit ist für ein Gargerät aus der EP 1 273 851 A2 bekannt.

Zu der Mehrzahl von Modi gehört im Stand der Technik auch eine Zoom-Funktion, d. h. das Auswählen eines Abschnitts aus der Stellkurve und das Zuordnen dieser Stellkurve und das Zuordnen dieses Abschnitts zu dem gesamten Stellstreifen. In der EP 1 273 851 A2 steht die Zoom-Funktion erst zur Verfügung, wenn der Stellstreifen für 10 Sek. berührt wurde, wobei nach 5 Sek. bereits eine Umstellung der Stellstreifenfunktionen erfolgt ist, die nichts mit einem Zoom zu tun hat.

Im Stand der Technik ist die Funktionalität des Stellstreifens daher umständlich.

Die Aufgabe der Erfindung besteht darin, ein Gargerät mit einem bedienungsfreundlichen Stellstreifen zur Verfügung zu stellen.

Diese Aufgabe wird durch ein Gargerät mit den Merkmalen des Patentanspruches 1 gelöst.

Gemäß der Erfindung kann dem gesamten Stellstreifen des Gargeräts in einem zu Anfang der Bedienung vorliegenden Hauptmodus ein Teilabschnitt aus einer Stellkurve bzw. einer gespeicherten Stellwert-Reihe zugeordnet sein.

Bevorzugt ist durch Aktivieren eines Zusatzmodus dem Stellstreifen die gesamte Stellkurve bzw. die gespeicherte Stellwert-Reihe zuordenbar.

Mit der Erfindung wird es möglich, dem Bediener eine gesamte Stellkurve zur Verfügung zu stellen, aber selten verwendete Teilabschnitte aus der Stellkurve erst in den Zusatzmodus zu verlagern, wobei im Hauptmodus optimiert ein bestimmter Teilabschnitt aus einer Stellkurve zugeordnet sein kann. Beispielsweise kann die Stellkurve eine Gardauer repräsentieren, während der zu Anfang der Bedienung vorliegende Hauptmodus sich in einem Teilabschnitt der Stellkurve auf typische Gardauern beschränkt. Die Stellkurve kann auch eine Gartemperatur repräsentieren, und der Teilabschnitt der Stellkurve kann dann typische Gartemperaturen zur Verfügung stellen.

Die Erfindung beruht auf der Erkenntnis, dass im Stand der Technik der Stellstreifen dazu verleitet hat, dass völlig überflüssige Wertebereiche für die verschiedenen Stellkurven in den verschiedenen Modi zur Verfügung gestellt worden sind, und dass zum Einstellen typischer Werte umständliche Bedienungshandlungen erforderlich waren. Das Bereitstellen typischer Werte in einem Hauptmodus, der zu Anfang vorliegt, erhöht die Bedienungsfreundlichkeit des gesamten Systems.

Der Hauptmodus wird bei einer bevorzugten Ausführungsform dadurch gestärkt, dass vom Zusatzmodus nicht in den Hauptmodus umgeschaltet werden muss, sondern dass automatisch vom Zusatzmodus wieder in den Hauptmodus übergegangen wird. Dies kann nach Verstreichen einer bestimmten Zeit wie etwa 5 Sek. bis 2 Min. geschehen, vorzugsweise etwa von 10 Sek. bis 15 Sek. Ein typischer Zeitdauerwert für das Umschalten beträgt 15 bis 20 Sek.

Bei einer bevorzugten Ausführungsform ist zumindest im Hauptmodus gruppenweise jeweils einer Mehrzahl von einander benachbarten Stellabschnitten derselbe Wert aus der Stellkurve zugeordnet. Es handelt sich dann nicht wirklich um einen Zoom-Ausschnitt aus der Stellkurve, d. h. um die Vergrößerung eines Abschnitts aus der Stellkurve, weil eine Vergrößerung das Bereitstellen von sonst nicht zur Verfügung stehenden Zwischenwerten mit sich ziehen würde. Das Weglassen dieser Zwischenwerte und die Auswahl einer beschränkten Anzahl von Werten, die der Gesamtzahl der Stellabschnitte zugeordnet werden, ermöglicht wiederum die Beschränkung auf typische Stellwerte und erleichtert die Bedienungsfreundlichkeit dahingehend, dass dem Bediener nicht völlig überflüssige Zwischenwerte zur Auswahl stehen und gegebenenfalls digital auf einer Anzeige angezeigt werden.

Eine bevorzugte Ausführungsform der Erfindung wird nun unter Bezug auf die Zeichnung beschrieben, die in der Abbildung 1 einen Stellstreifen mit einer Zuordnung von Stellabschnitten und Feldeinheiten zeigt.

Nachfolgend ist die Erfindung anhand von Abbildung beschrieben. Es zeigen:

Abbildung 1 in einer Ansicht von oben einen Ausschnitt aus einem elektrischem Kochfeld;

Abbildung 2 in einer schematischen Ansicht den Stellstreifen 1 mit zugeordneten Stellabschnitten und Stellwerten;

Abbildung 3 in einer schematischen Ansicht eine Zuordnung des Stellstreifens 1 zu Stellwerten in einer Hauptbetriebsart I; und

Abbildung 4 in einer schematischen Ansicht eine Zuordnung des Stellstreifens 1 zu Stellwerten in einer Nebenbetriebsart II.

Abbildung 1 zeigt in einer Ansicht von oben einen Ausschnitt aus einem elektrischem Kochfeld mit einem Stellstreifen 1, dem eine doppelte Sieben-Segment-Anzeige 2 zugeordnet ist. Der Stellstreifen 1 des Kochfelds dient zur Einstellung von Stellwerten aus einer in der Steuerelektronik gespeicherten Stellwert-Reihe 3, wie sie in den Abbildungen 2 bis 4 gezeigt sind. Gemäß der Abbildung 2 können als Stellwerte Heizleistungsstufen von Kochstellen des Kochfelds von einer Stufe 1 bis einer Stufe 10 aus der Stellwert-Reihe 3 eingestellt werden. Gemäß den Abbildungen 3 und 4 können als Stellwerte die Garnminuten zwischen 0 und 99 aus der Stellwert-Reihe 3 eingestellt werden. Dabei erfolgt eine Umschaltung von der Heizleistungs-Einstellung in die Zeitdauer-Einstellung durch Betätigung eines Timer-Betätigungsschalters 9 gemäß der Abbildung 1.

Der berührungsempfindlicher Stellstreifen 1 weist eine Mehrzahl von berührungsempfindlichen Teilflächen bzw. Stellabschnitte 7 auf. Diese Teilflächen (Stellabschnitte 7) sind Stellwerten einer Stellkurve bzw. Stellwert-Reihe 3 zuordenbar.

Gemäß den Abbildungen 3 und 4 ist mittels des Timer-Schalters 9 (Abbildung 1) die Einstellung der Garzeitdauer aktiviert. In der Abbildung 3 ist gemäß einer werksseitig eingestellten Hauptbetriebsart I dem Stellstreifen 1 nicht die gesamte, in einer Steuerelektronik gespeicherte Stellwert-Reihe von 0 bis 99 min. zugeordnet, sondern lediglich ein Teilabschnitt 5 aus der Stellwert-Reihe 3. Der Teilabschnitt 5 deckt gemäß der Abbildung 3 die zum Garen üblichen Werte von 40 min. bis 70 min. ab. Eine weitere Reduzierung des Stellwertes "40 min." erfolgt durch ein Führen des Fingers von dem zweiten Stellabschnitt 32 in Richtung auf den ersten Stellabschnitt 30.

In der Abbildung 4 ist dagegen eine Nebenbetriebsart II aktiviert. Gemäß der Nebenbetriebsart II sind dem Stellstreifen 1 sämtliche, in der doppelten Sieben-Segment-Anzeige 2 darstellbaren Zeitangaben zwischen 0 und 99 min. zugeordnet.

In der Abbildung 2 weist der Stellstreifen 1 die in Reihe angeordneten Stellabschnitte 7 auf. Dabei ist jeweils einer Mehrzahl von benachbarten Stellabschnitten 7 ein Stellwert aus der Stellwert-Reihe (3) zugeordnet. Beispielsweise ist den Stellabschnitten "5" und "6" die Heizleistungsstufe 1 zugeordnet.

Die Stellabschnitte sind in einen ersten randseitig im Stellstreifen 1 angeordneten Stellabschnitt 30 und zweiten Stellabschnitten 32 aufgeteilt. Bei einer Betätigung des ersten Stellabschnitts 30 wird ein Stellwert auf 0 gesetzt. Bei einer Betätigung des zweiten Stellabschnitts 32 wird ein Stellwert größer als 0 eingestellt. Dabei ist dem ersten Stellabschnitt 30 unabhängig von der Aktivierung der Nebenbetriebsart II oder der Hauptbetriebsart I ein Stellwert von 0 zugeordnet.

## Patentansprüche

1. Gargerät mit einem berührungsempfindlichen Stellstreifen (1) zur Einstellung von Stellwerten für einen Gargutparameter, etwa für eine Garzeit oder für eine Heizleistungsstufe, bei dem in Abhängigkeit einer Längsposition eines auf dem Stellstreifen (1) geführten Fingers eines Benutzers ein Stellwert aus einer Reihe (3) von gespeicherten Stellwerten eingestellt ist, **dadurch gekennzeichnet, dass** in einer zu Anfang der Bedienung vorliegenden Hauptbetriebsart (I) dem Stellstreifen (1) von der gesamten Stellwert-Reihe (3) ein Teilabschnitt (5) aus der Stellwert-Reihe (3) zugeordnet ist.

2. Gargerät nach Anspruch 1, **dadurch gekennzeichnet, dass** bei Aktivierung einer Nebenbetriebsart (II) die Zuordnung des Stellstreifens (1) von dem Teilabschnitt (5) der Stellwert-Reihe (3) auf die gesamte Stellwert-Reihe (3) erweitert ist.

3. Gargerät nach Anspruch 2, **dadurch gekennzeichnet, dass** eine Umschaltung von der Nebenbetriebsart in die Hauptbetriebsart automatisch erfolgt.

4. Gargerät nach Anspruch 1 bis 3, **dadurch** gekenntzeichnet, dass zumindest bei einem Betriebsstart des Gargeräts dem Stellstreifen (1) der Teilabschnitt (5) aus der Stellwert-Reihe (5) zugeordnet ist.

5. Gargerät nach einem der vorhergehenden Ansprüche, **dadurch gekennzeichnet, dass** der Stellstreifen (1) in Reihe angeordnete Stellabschnitte (7) aufweist.

6. Gargerät nach Anspruch 5, **dadurch gekennzeichnet, dass** jedem Stellabschnitt (7) jeweils ein Stellwert zugeordnet ist.

7. Gargerät nach Anspruch 6, **dadurch gekennzeichnet, dass** jeweils einer Mehrzahl von benachbarten Stellabschnitten (7) ein Stellwert aus der Stellwert-Reihe (3) zugeordnet ist.

8. Gargerät nach einem der vorhergehenden Ansprüche, **dadurch gekennzeichnet, dass** der Stellstreifen (1) zumindest einen ersten Stellabschnitt (30) aufweist, der bei Betätigung einen Stellwert auf 0 setzt.

9. Gargerät nach Anspruch 8, **dadurch gekennzeichnet, dass** der Stellstreifen (1) zweite Stellabschnitte (32) aufweist, denen Stellwerte größer als 0 zugeordnet sind.

10. Gargerät nach einem der Ansprüche 8 oder 9, **dadurch gekennzeichnet, dass** dem ersten Stellabschnitt (30) unabhängig von der Aktivierung der Hauptbetriebsart (I) oder der Nebenbetriebsart (II) ein Stellwert von 0 zugeordnet ist.

11. Gargerät nach einem der Ansprüche 8 bis 10, **dadurch gekennzeichnet, dass** der erste Stellabschnitt (30) randseitig im Stellstreifen (1) angeordnet ist.

12. Gargerät nach einem der Ansprüche 9 bis 11, **dadurch gekennzeichnet, dass** der zum ersten Stellabschnitt (30) benachbarte zweite Stellabschnitt (32) einen Minimumwert der Stellwert-Reihe (3) aufweist.

13. Gargerät nach Anspruch 12, **dadurch gekennzeichnet, dass** eine Reduzierung des Minimumwertes durch ein Führen des Fingers von dem zweiten Stellabschnitt (32) in Richtung auf den ersten Stellabschnitt (30) erfolgt.

## Claims

1. Cooking appliance with a touch-sensitive setting strip (1) for the setting of setting values for a cooking stock parameter, for example for a cooking time or for a heating power stage, in which a setting value from a series (3) of stored setting values is set in dependence on a length position of a finger, which is guided onto the setting strip (1), of a user, **characterised in that**, in a main operating mode (I) present at the start of operation, of the entire setting value row (3) a sub-section (5) of the setting value row (3) is associated with the setting strip (1).

2. Cooking appliance according to claim 1, **characterised in that** in the case of activation of a subordinate operation mode (II) the association of the setting strip (1) is widened from the sub-section (5) of the setting value row (3) to the entire setting value row (3).

3. Cooking appliance according to claim 2, **characterised in that** switching over from the subordinate operating mode to the main operating mode takes place automatically.

4. Cooking appliance according to claim 1 to 3, **characterised in that** at least at a start of operation of the cooking appliance the sub-section (5) of the setting value row (5) is associated with the setting strip (1).

5. Cooking appliance according to any one of the preceding claims, **characterised in that** the setting strip (1) comprises setting sections (7) arranged in a row.

6. Cooking appliance according to claim 5, **characterised in that** a respective setting value is associated with each setting section (7).

7. Cooking appliance according to claim 6, **characterised in that** a setting value from the setting value row (3) is associated each time with a plurality of adjacent setting sections (7).

8. Cooking appliance according to any one of the preceding claims, **characterised in that** the setting strip (1) comprises at least one first setting section (30) which on actuation sets a setting value to 0.

9. Cooking appliance according to claim 8, **characterised in that** the setting strip (1) comprises second setting sections (32), with which setting values greater than 0 are associated.

10. Cooking appliance according to one of claims 8 and 9, **characterised in that** a setting value of 0 is associated with the first setting section (30) independently of the activation of the main operating mode (I) or the subordinate operating mode (II).

11. Cooking appliance according to any one of claims 8 to 10, **characterised in that** the first setting section (30) is arranged in the setting strip (1) at the edge.

12. Cooking appliance according to any one of claims 9 to 11, **characterised in that** the second setting section (32) adjacent to the first setting section (30) has a minimum value of the setting value row (3).

13. Cooking appliance according to claim 12, **characterised in that** a reduction in the minimum value is carried out by guidance of the finger from the second setting section (32) in the direction of the first setting section (30).

## Revendications

1. Appareil de cuisson équipé d'une bande de commande tactile (1) destinée au réglage de valeurs de réglage pour un paramètre de produit à cuire, par exemple pour un temps de cuisson ou pour un degré de puissance de chauffage, dans lequel, en fonction d'une position longitudinale d'un doigt d'un utilisateur, guidé sur la bande de commande (1), une valeur de réglage provenant d'une série (3) de valeurs de réglage mémorisées est réglée, **caractérisé en ce que** dans un mode de fonctionnement principal (I) présent au début de la commande, une section partielle (5) provenant de la série (3) de valeurs de réglage est attribuée à la bande de commande (1) parmi la série (3) totale de valeurs de réglage.

2. Appareil de cuisson selon la revendication 1, **caractérisé en ce que** lors de l'activation d'un mode de fonctionnement secondaire (II), l'attribution de la bande de réglage (1) est élargie de la section partielle (5) de la série de valeurs de réglage (3) à la série totale de valeurs de réglage (3).

3. Appareil de cuisson selon la revendication 2, **caractérisé en ce qu'**une commutation du mode de fonctionnement secondaire au mode de fonctionnement principal est réalisée automatiquement.

4. Appareil de cuisson selon les revendications 1 à 3, **caractérisé en ce qu'**au moins lors d'un démarrage de fonctionnement de l'appareil de cuisson, la section partielle (5) provenant de la série de valeurs de réglage (3) est attribuée à la bande de commande (1).

5. Appareil de cuisson selon l'une quelconque des revendications précédentes, **caractérisé en ce que** la bande de réglage (1) présente des sections de réglage (7) sérielles.

6. Appareil de cuisson selon la revendication 5, **caractérisé en ce qu'**une valeur de réglage est respectivement attribuée à chaque section de réglage (7).

7. Appareil de cuisson selon la revendication 6, **caractérisé en ce qu'**une valeur de réglage provenant de la série de valeurs de réglage (3) est attribuée à respectivement une pluralité de sections de réglage avoisinantes (7).

8. Appareil de cuisson selon l'une quelconque des revendications précédentes, **caractérisé en ce que** la bande de réglage (1) présente au moins une première section de réglage (30) qui, lorsqu'elle est commandée, met une valeur de réglage sur zéro.

9. Appareil de cuisson selon la revendication 8, **caractérisé en ce que** la bande de réglage (1) présente des secondes sections de réglage (32) auxquelles sont attribuées des valeurs de réglage supérieures à zéro.

10. Appareil de cuisson selon la revendication 8 ou 9, **caractérisé en ce qu'**une valeur de réglage de zéro est attribuée à la première section de réglage (30) indépendamment de l'activation du mode de fonctionnement principal (I) ou du mode de fonctionnement secondaire (II).

11. Appareil de cuisson selon l'une quelconque des revendications 8 à 10, **caractérisé en ce que** la première section de réglage (30) est disposée du côté du bord dans la bande de réglage (1).

12. Appareil de cuisson selon l'une quelconque des revendications 9 à 11, **caractérisé en ce que** la seconde section de réglage (32) avoisinante à la première section de réglage (30) présente une valeur minimale de la série de valeurs de réglage (3).

13. Appareil de cuisson selon la revendication 12, **caractérisé en ce qu'**une réduction de la valeur minimale est réalisée par un guidage du doigt de la seconde section de réglage (32) en direction de la première section de réglage (30).
